# EUROPÄISCHE PATENTSCHRIFT

(11) **EP 0 079 395 B1**
(45) Veröffentlichungstag und Bekanntmachung des Hinweises auf die Patenterteilung: **18.06.1986**
(21) Anmeldenummer: 81109646.0
(22) Anmeldetag: 12.11.1981
(51) Int. Cl.: A45C 5/02

(54) **Koffer mit veränderbarem Volumen**
Case with variable volume
Coffre avec coluem variable

(43) Veröffentlichungstag der Anmeldung: 25.05.1983
(73) Patentinhaber: ZINTZMEYER & LUX AG, CH-8006 Zürich (CH)
(72) Erfinder: Schaub, Michael Mischa, CH-4058 Basel (CH); Zintzmeyer, Jörg, CH-8032 Zürich (CH)
(74) Vertreter: EGLI-EUROPEAN PATENT ATTORNEYS

## Beschreibung

Die Erfindung betrifft einen Koffer mit veränderbarem Volumen gemäss dem Oberbegriff des ersten Anspruches.

Herkömmliche Kofferkonstruktionen bestehen aus zwei schalenförmigen Elementen, die mit Scharnieren untereinander verbunden und durch an der gegenüberliegenden Seite angebrachte Verschlusselemente gesichert sind. Bei dieser Kofferkonstruktion sind die Anpassungsmöglichkeiten an die verschiedenen Transportbedürfnisse (Volumenänderung, Funktionsänderung) äusserst gering, da das umschlossene Volumen durch die feste Verbindung der Schalen untereinander nicht veränderbar ist.

Zur Zeit bestehende Kofferkonstruktionen mit veränderbarem Volumen sind u. a. :
a) Stoffkoffer, mit dem Nachteil des schlechten Schutzes des Transportgutes durch die weiche Aussenwand,
b) Koffer mit in den Schalen integrierten Faltbälgen, welche aber nur eine beschränkte -Volumenänderung erlauben und
c) das sogenannte « Twin Case », das aus einem herkömmlichen Koffer besteht, welcher zusätzliche Haken und Verschlusselemente besitzt, um eine zusätzliche seitliche Kofferschale aufzunehmen, aber auch diese Konstruktion ist in ihrer Veränderbarkeit ziemlich beschränkt.

Ferner ist in der GB-A 2 018 580 (Moldau) eine Tasche oder ein Koffer mit veränderbarem Volumen, mit zwei Seitenteilen beschrieben, zwischen welchen, je nach Bedarf, ein oder zwei Mittelteile eingesetzt werden können, um dadurch das Volumen zu vergrössern. Dieser taschenartige Koffer wird mittels eines Reissverschlusses geschlossen, hat in der kleinsten Form (Fig. 4) keinen Mittelteil und ist nur begrenzt starr ausgebildet. Von seiner Herstellungsart her ist er nicht als Aktenkoffer für höhere Ansprüche geeignet. Bei den übrigen Ausführungen nach Fig. 1 bis 3 handelt es sich um einen taschenartigen Koffer, der für Ferienzwecke geeignet ist. Er hat kein eingebautes Schloss und keine versenkbaren Griffe.

In der US-A 1 950 118 (Lifton) ist ein Koffer mit veränderbarem Volumen und einem zerlegbaren, ringförmigen Mittelteil beschrieben, an dem beidseits Seitenteile ansetzbar sind. Die Seitenteile können das Volumen nach Bedarf vergrössern oder verkleinern, wobei der Mittelteil, zur Platzeinsparung bei Nichtgebrauch, zusammenklappbar ist, weshalb man nicht von einer starren Bauart sprechen kann. Der Mittelteil oder Rahmen ist aus Holzbretter hergestellt, welche die Lebensdauer und die Festigkeit des Koffers reduzieren. Auf der innenseite sind die Wände des Koffers glatt, jedoch nicht auf der Aussenseite, von der Schlösser und Handgriff hervorstehen. Aufgabe der Erfindung ist die Schaffung eines Koffers mit veränderbarem Volumen, der die folgenden Eigenschaften aufweist :
absolut starrer, ringförmiger Mittelteil mit beidseitig einsetzbaren, austauschbaren, ersten Seitenteilen, deren Grösse und Form vom erforderlichen Volumen abhängen,
mit im Mittelteil versenkt einbaubarem Zubehör, wie Schloss, Scharniere und Handgriff, und
Möglichkeit zum Aufsetzen von zweiten Seitenteilen auf jeder Kofferseite zum Aufteilen des Volumens in mehrere, getrennte Abteile, die nach Bedarf als getrennte Einheiten im Auto oder Hotel bei einem Geschäftsbesuch zurückgelassen werden können, bei dem nur der Aktenkofferteil des Koffers benötigt wird.

Diese Aufgabe ist mittels der Merkmale im kennzeichnenden Teil des ersten Anspruches gelöst.

Ausführungsformen sind in den abhängigen Ansprüchen umschrieben.

Die beschriebene Kofferkonstruktion erlaubt eine grössere Anpassung an das Transportgut sowohl vom Volumen als auch von der Funktion her, da die seitlichen Zusatzelemente für spezielle Bedürfnisse ausgestaltet werden können, ohne die allgemeine Verwendbarkeit der restlichen Elemente einzuschränken.

An Zusatzelementen können solche eingebaut sein, welche folgende Funktionen haben :
Rutschsicherung durch Gumminoppenbelag
Verbindungselement zwischen zwei Grundelementen
Aussentasche
Trägerwand für verschiedene Accessoires
Balgenelement
Rolladenelement
Kleideraufnahme
Fototasche
Aufnahme elektronischer Geräte (Rechner, Diktiergerät, Radio, TV)
Aktenbehälter
Hängeregistraturbehälter
. Uebergangselement zwischen grösserem Grundrahmen und kleinerem Zusatzelement

Im folgenden wird die Erfindung anhand der beigelegten Zeichnungen näher erläutert.
Figuren 1-4 Einige der möglichen Formen des Mittelteils. Fig. 1 erlaubt die Anbringung von je zwei Zusatzelementen pro Rahmenseite in jeweils zwei Positionen, da dieses Mittelteil quadratisch ist und deswegen zulässt, dass die Zusatzelemente um 90° abgedreht werden können.
Fig. 2 ist die Darstellung eines rechteckigen Mittelteils, welches die Aufnahme von Dokumenten im A-Format erlaubt.
Fig. 3 stellt ein kreisförmiges Mittelteil dar, welches eine grosse Anzahl Zusatzelemente aufnehmen kann.
Fig. 4 stellt ein Mittelteil in der Form eines gleichseitigen Dreiecks dar, welches die Aufnahme von 2 x 3 Zusatzelementen erlaubt. Es versteht sich von selbst, dass eine grosse Anzahl geometrischer Grundformen möglich ist, so zum Beispiel das 6-Eck, welches den Vorteil der bienenwabenartigen Stapelbarkeit bietet.
Figuren 5-6 Diese Figuren zeigen einen Querschnitt durch ein verwendbares Hutprofil aus Metall, aus dem der Rahmen des Mittelteils gebaut werden kann. Fig. 5 zeigt das Profil mit seitlich angebrachten Gummiprofilen zum Kantenschutz. Fig. 6 zeigt das Profil mit angebrachten Seitenelementen, welche durch die Schlitze im Profil des Mittelteils oder Grundelementes seitlich eingeschoben wurden und mit den im Profil des Grundelementes liegenden Verschlusselementen festgehalten werden können. Die Verschlusselemente sind in der Zeichnung bloss angedeutet.
Figur 7 Diese Figur zeigt zwei der möglichen Hakenformen, welche an den Seitenelementen angebracht sind und in das Mittelteil durch die angebrachten Schlitze eingeschoben werden können. Der oben abgebildete Haken ist starr mit dem Seitenelement verbunden, während der untere Haken mit einem Scharnier mit dem Seitenelement verbunden ist, was ein Herausklappen des Seitenelementes aus dem Mittelteil ermöglicht.
Figur 8 Diese Figur zeigt ein Mittelteil mit darin angebrachten Verschlusselementen und einem darin angebrachten, versenkbaren Traggriff. Zwei Seitenelemente sind dazu auf einer Seite des Grundelementes abgebildet, welche sowohl einzelnen als auch zusammen angebracht werden können. Das aussen liegende Seitenelement greift mit seinen Haken in die senkrechten Seiten des Mittelteils. Das plattenförmige Seitenelement besitzt an seinen senkrechten Kanten kleine Aussparungen, um so die Haken der aussen liegenden Zusatzelemente in das Mittelteil eingreifen zu lassen. Das plattenförmige Seitenelement wird an den horizontalen Seiten des Mittelteils befestigt und besitzt an der unteren Kante Haken, welche mit Scharnieren versehen sind, um so ein Herausklappen des Seitenelementes zu ermöglichen.
Figuren 9-14 Diese Zeichnungen zeigen einen Ausschnitt aus den möglichen Kombinationen eines Mittelteils mit verschiedenen Seiten- und Zusatzelementen. Die gezeigten Seitenelemente umfassen einfache Deckel, Deckel mit eingebautem Rolladen und Kofferschalen.
Figuren 15-17 Diese Zeichnungen zeigen die Variationsmöglichkeiten der Zusatzelemente. Durch die verschiedene Gestaltung eines Einzelteiles kann die Anmutung des Gesamtobjektes auf einfache Weise verändert werden. Figur 15 : Seitenelement eloxiertes Aluminium. Figur 16: Seitenelement Gumminoppenbelag als Rutschsicherung. Figur 17: Seitenelement mit schwarzem Leder verkleidet.
Figuren 18-20 Diese Zeichnungen zeigen die Variationsmöglichkeiten durch die Verwendung spezialisierter Seitenelemente. Figur 18 : Seitenelement mit Aussentasche. Figur 19: Seitenelement mit Aufnahmeschiene zur Befestigung von Accessoires. Figur 20 : Seitenelemente mit Faltbälgen.
Figur 21 Diese Zeichnung zeigt den Aufbau eines sogenannten « Beauty Case aus einem horizontal liegenden Mittelteil und zusätzlichen Boden- und Deckelelementen.
Figur 22 Diese Zeichnung zeigt den Aufbau eines sogenannten Ueberseekoffers aus mindestens zwei Mittelteilen und einem diese verbindenden röhrenförmigen Seitenelement und den seitlichen Seitenelementen.

## Patentansprüche

1. Koffer mit veränderbarem Volumen, mit einem ringförmigen Mittelteil und austauschbaren, beidseitig am Mittelteil angebrachten ersten Seitenteilen, wobei der Mittelteil einen starren, umlaufenden Rahmen aufweist, und wobei alle Innenwände des Koffers glatt sind, dadurch gekennzeichnet, dass der Rahmen ein Hutprofil aufweist, dass sich der Hutoberteil des Rahmens nach innen, zur Aufnahme von versenkt in die Umfangsfläche eingebauten Teilen, wie Handgriff und Schlösser, erstreckt, und dass die austauschbaren Seitenteile Aussparungen zur Durchführung von Haken von zusätzlichen am Rahmen befestigten, aufsetzbaren Seitenteilen aufweisen.

2. Koffer nach Anspruch 1, dadurch gekennzeichnet, dass der Mittelteil aus Metall, insbesondere Leichtmetall, besteht.

3. Koffer nach Anspruch 1, dadurch gekennzeichnet, dass der Mittelteil aus Kunststoff besteht.

4. Koffer nach Anspruch 1, dadurch gekennzeichnet, dass die austauschbaren Seitenteile mittels Scharnierhaken am Mittelteil befestigt sind.

5. Koffer nach Anspruch 1, dadurch gekennzeichnet, dass der Rahmen des Mittelteils mit Kantenschutz- und Dichtelementen versehen ist.

. 6. Koffer nach Anspruch 1, dadurch gekennzeichnet, dass die zusätzlichen Seitenteile mit hakenartigen Vorsprüngen versehen sind, und dass die Vorsprünge in den Schlössern am Mittelteil verriegelbar sind.

7. Koffer nach Anspruch 6, dadurch gekennzeichnet, dass die Haken der austauschbaren Seitenteile gegenüber den Haken der zusätzlichen Seitenteile um 90° versetzt am Mittelrahmen befestigt sind.

8. Koffer nach Anspruch 1, dadurch gekennzeichnet, dass am zusätzlich aufsetzbaren Seitenteil ein weiterer Mittelteil mit weiteren, zusätzlichen Seitenteilen angeordnet ist.

## Claims

1. Case with variable volume, with a ringshaped middle portion and with exchangable first side portions on both sides thereof, whereby the middle portion comprises a solid frame extending in the peripheral direction of the ring, and that all interior wall surfaces are smooth, characterized in that the frame contains a hat profile, that the upper portion of the hat extends inwardly, for reception of built-in parts, as handle and locks, wich are submerged into the outer surface of the case, and that the exchangable side portions have cutouts for the insertion of hooks of additional side portions to be fastened onto the frame.

2. Case according to claim 1, characterized in that the middle portion consists of metal, in particular light metal.

3. Case according to claim 1, characterized in that the middle portion consists of plastics.

4. Case according to claim 1, characterized in that the exchangable side portions are connected to the middle portion by means of hinges.

5. Case according to claim 1, characterized in that the frame of the middle portion is provided with elements for the protection of the edges and with sealing elements.

6. Case according to claim 1, characterized in that the additional side elements are provided with hook-shaped projections engaging the locks in the middle portion.

7. Case according to claim 6, characterized in that the hooks of the exchangable side portions, fastened onto the middle portion, are displaced by 90° with regard to the hooks of the additional side portions.

8. Case according to claim 1, characterized in that a further middle portion with further additional side portions is fastened onto the additional side portion.

## Revendications

1. Valise à volume variable comprenant une partie médiane annulaire et des premières parties latérales placées des deux côtés de la partie médiane et interchangeables, la partie médiane comportant un cadre rigide périphérique et toutes les parois intérieures du coffre étant lisses. caractérisée en ce que le cadre présente un profil en chapeau que la partie supérieure du chapeau formant le cadre s'étend vers l'intérieur pour recevoir des parties incorporées qui pénètrent dans la surface périphérique, comme, par exemple, des poignées ou des serrures, et en ce que les parties latérales interchangeables comportent des évidements pour le passage des crochets de parties latérales supplémentaires qui peuvent être montées et fixées sur le cadre.

2. Valise selon la revendication 1, caractérisée en ce que la partie médiane est en métal notamment en métal léger.

3. Valise selon la revendication 1, caractérisée en ce que la partie médiane est en matière plastique.

4. Valise selon la revendication 1, caractérisée en ce que les parties latérales interchangeables sont fixées par des charnières à la partie médiane.

5. Valise selon la revendication 1, caractérisée en ce que le cadre de la partie médiane est muni d'éléments de protection des bords d'étanchéité.

6. Valise selon la revendication 1, caractérisée en ce que les éléments latéraux supplémentaires sont munis de parties saillantes en forme de crochets et en ce que ces parties saillantes peuvent être verrouillées dans les serrures de la partie médiane.

7. Valise selon la revendication 6, caractérisée en ce que les crochets des parties latérales interchangeables sont fixés au cadre médian en étant décalés de 90° par rapport aux crochets des parties latérales supplémentaires.

8. Valise selon la revendication 1, caractérisée en ce qu'à la partie latérale qui peut être mise en place en supplément est associée une autre partie médiane comportant d'autres parties latérales supplémentaires.
